# EUROPÄISCHE PATENTANMELDUNG

(11) **EP 2 792 846 A1**
(43) Veröffentlichungstag der Anmeldung: **22.10.2014**
(21) Anmeldenummer: 13002068.8
(22) Anmeldetag: 19.04.2013
(51) Int. Cl.: F01B 9/02, F16D 3/10, F02B 75/04

(54) **Doppelkurbelwellen-Verbrennungsmotor**

(71) Anmelder: Capricorn Automotive GmbH, 40221 Düsseldorf (DE)
(72) Erfinder: Roth, Andreas, 40223 Düsseldorf (DE); Wild, Robertino, 40545 Düsseldorf (DE)
(74) Vertreter: Dennemeyer & Associates S.A.

(57) **Zusammenfassung**

Es wird ein Doppelkurbelwellen-Verbrennungsmotor vorgeschlagen mit mindestens einem Zylinder, in dem ein Hubkolben hin- und herbewegbar angeordnet ist. Der Motor hat eine erste und eine zweite Kurbelwelle, wobei die beiden Kurbelwellen zueinander parallel verlaufen und sich gegensinnig synchron drehen. Dem Hubkolben sind ein erstes und ein zweites Pleuel zugeordnet, wobei das erste Pleuel mit seinem ersten Ende in einem ersten Schwenklager um eine erste Pleuelschwenkachse schwenkbar gelagert ist und mit seinem zweiten Ende an einem Kurbelzapfen der ersten Kurbelwelle drehbar gelagert ist. Entsprechendes gilt für das zweite Pleuel. Ferner ist am Hubkolben des Motors ein Lagerelement vorgesehen, das am Hubkolben um eine Lagerschwenkachse schwenkbar gelagert ist, die parallel zu den Pleuelschwenkachsen verläuft. Das erste und zweite Schwenklager sind an dem Lagerelement vorgesehen. Der Motor hat schließlich Mittel zur Phasenverschiebung der beiden Kurbelwellen gegeneinander. Dadurch lässt sich das Verdichtungsverhältnis im laufenden Betrieb variabel einstellen, ohne dass die Alltagstauglichkeit des Motors beeinträchtigt wird. Durch die variable Verdichtung wird eine erhebliche Kraftstoff-Einsparung erreicht.

## Beschreibung

### Gebiet der Erfindung

Die Erfindung betrifft einen Doppelkurbelwellen-Verbrennungsmotor. Derartige Vorrichtungen dienen vorwiegend als kompakte Energiequellen, z. B. als Außenbordmotor, als Antrieb für Motorräder oder als APU ("auxiliary power unit") in der Luftfahrt. Aufgrund der erzielbaren Laufruhe eignen sie sich auch besonders als "range extender" für Fahrzeuge mit Hybridantrieb oder für kleine Blockheizkraftwerke.

### Stand der Technik

Ein Doppelkurbelwellenmotor, der bei kompakten Abmessungen und hoher Laufruhe eine hohe spezifische Leistung ermöglichen soll, ist beispielsweise in der Druckschrift DE 103 48 345 B4 offenbart. Nachteilig ist daran aber unter anderem, dass die Konstruktion sehr hohe Ansprüche an Fertigungstoleranzen stellt, die bei einer Serienproduktion kaum zu erreichen sind, und ferner dass thermische Einflüsse oder Verschleiß an den Synchronisationszahnrädem der beiden Kurbelwellen zu einem unerwünschten Verkippen des Kolbens im Zylinder führen können.

In der Druckschrift EP 2 426 336 A2, deren Inhalt durch Bezugnahme in diese Beschreibung integriert wird, ist ein Doppelkurbetwellenmotor offenbart, der diese Probleme durch ein im Kolben gelagertes Lager- bzw. Ausgleichselement löst, an dem jeweils die beiden Pleuel gelagert sind.

Nachteilig an allen diesen Motoren ist, dass das Verdichtungsverhältnis im laufenden Betrieb nicht verändert werden kann. Die Motoren müssen also für den Volllastbetrieb ausgelegt werden, während im Teillastbetrieb ohne weiteres eine höhere Verdichtung verkraftbar wäre, die ihrerseits einen höheren Wirkungsgrad und niedrigeren Verbrauch erzielen würde.

Verbrennungsmotoren mit variabler Verdichtung sind ebenfalls aus dem Stand der Technik bekannt. So ist in der Druckschrift US 5,329,893 eine Motorkonstruktion offenbart, bei der Zylinderkopf und -Block über ein Scharnier mit dem Kurbelgehäuse verbunden sind, so dass eine geringe Relativbewegung (z. B. 4°) ermöglicht wird, welche durch ein hydraulisches Stellglied gesteuert wird. Auch in der Druckschrift US 2005/0028760 A1 ist eine geringe Relativbewegung zwischen Zylinderblock und Kurbelgehäuse vorgesehen, in diesem Fall durch zwei rotierende Nockenwellen gesteuert.

Die Druckschriften WO 01/23722 A1, DE 10 2004 051 012 A1 und WO 2007/081222 A1 offenbaren Motorkonstruktionen, bei denen die Kurbelwellenlager höhenverstellbar ausgeführt sind (beispielsweise durch Exzenter), wodurch der Abstand zwischen Kolben und Zylinderkopf verändert werden kann.

Die Druckschriften DE 103 09 651 A1, DE 103 09 652 A1, EP 1 247 958 A1 sowie WO 20081099018 A1 offenbaren Motorkonstruktionen, bei denen hingegen die Lagerung der Pleuel an den Kurbelzapfen der Kurbelwelle variabel gestaltet ist, beispielsweise durch exzentrische Hülsen, die zwischen Kurbelzapfen und Pleuelauge steuerbar angebracht sind.

Alle diese Konstruktionen haben Probleme mit der Alltagstauglichkeit, da sie sehr kompliziert und/oder sehr wartungsintensiv sind.

### Aufgabe

Aufgabe der Erfindung ist es, die Nachteile des Standes der Technik zu vermeiden und insbesondere variable Verdichtung bei Doppelkurbelwellenmotoren in alltagstauglicher Weise zu ermöglichen.

### Lösung

Diese Aufgabe wird durch die Erfindung mit den Merkmalen des unabhängigen Anspruchs gelöst. Vorteilhafte Weiterbildungen der Erfindung sind in den Unteransprüchen gekennzeichnet. Der Wortlaut sämtlicher Ansprüche wird hiermit durch Bezugnahme zum Inhalt dieser Beschreibung gemacht.

Vorgeschlagen wird ein Doppelkurbelwellen-Verbrennungsmotor mit:
- mindestens einem Zylinder, in dem ein Hubkolben hin- und herbewegbar angeordnet ist;
- einer ersten Kurbelwelle;
- einer zweiten Kurbelwelle;
- wobei die erste Kurbelwelle und die zweite Kurbelwelle zueinander parallel verlaufen und sich gegensinnig synchron drehen;
- wobei dem Hubkolben ein erstes und ein zweites Pleuel zugeordnet sind,
- wobei das erste Pleuel mit seinem ersten Ende in einem ersten Schwenklager um eine erste Pleuelschwenkachse schwenkbar gelagert ist und mit seinem zweiten Ende an einem Kurbelzapfen der ersten Kurbelwelle drehbar gelagert ist; und
- wobei das zweite Pleuel mit seinem ersten Ende in einem zweiten Schwenklager um eine zweite Pleuelschwenkachse schwenkbar gelagert ist und mit seinem zweiten Ende an einem Kurbelzapfen der zweiten Kurbelwelle drehbar gelagert ist; und mit
- einem Lagerelement;
- wobei das Lagerelement am Hubkolben um eine Lagerschwenkachse schwenkbar gelagert ist, die parallel zu den Pleuelschwenkachsen verläuft;
- wobei das erste und zweite Schwenklager an dem Lagerelement vorgesehen sind; und mit
- Mitteln zur Phasenverschiebung der beiden Kurbelwellen gegeneinander.

Diese Mittel zur Phasenverschiebung der beiden Kurbelwellen gegeneinander ermöglichen es, den oberen Totpunkt des Hubkolbens abzusenken, wodurch das Volumen im Zylinder oberhalb des Hubraumes erhöht wird und das Verdichtungsverhältnis folglich abnimmt. Dies kann auch bei laufendem Motor erfolgen. Dabei bleibt die Alltagstauglichkeit und Belastbarkeit des Motors voll erhalten.

Mithilfe dieser Phasenverschiebung kann der Motor somit so ausgelegt werden, dass im Teillast-Bereich, wo geringere Temperaturen und Drücke herrschen, keine Phasenverschiebung eingestellt wird. Damit wird der Kolben im Teillastbereich maximal angehoben und es ergibt sich eine maximale Verdichtung des Verbrennungsgemisches im Motor.

Erreicht der Motor hingegen höhere Drehzahlen oder gar seinen Volllast-Bereich, so kann im laufenden Betrieb eine Phasenverschiebung zwischen den beiden Kurbelwellen eingestellt werden. Daraus ergibt sich eine verringerte Verdichtung im Volllastbereich, die allerdings immer noch die Grenzen der Belastbarkeit des Motors erreichen kann.

Auf diese Weise kann der Motor sowohl im Teillast-Bereich als auch im Volllast-Bereich an den Grenzen seiner Belastbarkeit gefahren werden. Es kann somit, verglichen mit herkömmlichen Motoren, über den gesamten Lastbereich des Motors eine höhere Verdichtung erreicht werden. Bekanntlich ist die Ausnutzung der chemischen Energie des Kraftstoffs bei höherer Verdichtung besser. Somit kann mit der vorgeschlagenen Phasenverschiebung insgesamt eine höhere Ausnutzung der Energie des Brennstoffs und damit ein geringerer Brennstoff-Verbrauch erreicht werden.

Ein solcher Motor ist ohne Einschränkungen für die Serienfertigung geeignet, da weder extreme Komplexität vorliegt noch besonders enge Fertigungstoleranzen erforderlich sind, die bei anderen Motorkonstruktionen mit variabler Verdichtung für Probleme sorgen und beispielsweise zu hohe Fertigungskosten verursachen können.

Alltagstauglich lässt sich eine solche Phasenverschiebung wie folgt realisieren:
Jede Kurbelwelle trägt ein Synchronisationszahnrad, wobei die beiden Synchronisationszahnräder miteinander in Eingriff sind, um die beiden Kurbelwellen zu synchronisieren.

Eine der beiden Kurbelwellen trägt ein Synchronisationszahnrad, welches um die Achse der Kurbelwelle rotieren kann. Ferner weist diese Kurbelwelle ein Verbindungselement auf, welches entlang der Achse der Kurbelwelle verschiebbar ist. Entsprechende Mittel zum Verschieben des Verbindungselements entlang der Achse der Kurbelwelle sind vorgesehen, die das Verbindungselement gegen das Synchronisationszahnrad pressen können.

Das Verbindungselement weist eine Rampe auf. Das Synchronisationszahnrad weist ebenfalls eine Rampe auf. Die Rampe des Verbindungselements und die Rampe des Synchronisationszahnrads sind derart angeordnet, dass sie formschlüssig aneinander angreifen.

Mittels der Mittel zum Verschieben des Verbindungselements und der beiden Rampen kann die Winkelstellung des Synchronisationszahnrads auf der Kurbelwelle variiert werden.

Eine andere, ebenfalls sehr robuste Art, die Phasenverschiebung der beiden Kurbelwellen gegeneinander zu realisieren, stellt sich wie folgt dar: Wiederum hat jede Kurbelwelle ein Synchronisationszahnrad trägt, wobei die beiden Synchronisationszahnräder miteinander in Eingriff sind, um die beiden Kurbelwellen zu synchronisieren. Eine der beiden Kurbelwellen trägt wiederum ein Synchronisationszahnrad, welches um die Achse der Kurbelwelle rotieren kann. Die Winkelstellung dieses Synchronisationszahnrads bezogen auf diese Kurbelwelle kann hydraulisch variiert werden.

Weitere Einzelheiten und Merkmale ergeben sich aus der nachfolgenden Beschreibung von bevorzugten Ausführungsbeispielen in Verbindung mit den Unteransprüchen. Hierbei können die jeweiligen Merkmale für sich alleine oder zu mehreren in Kombination miteinander verwirklicht sein. Die Möglichkeiten, die Aufgabe zu lösen, sind nicht auf die Ausführungsbeispiele beschränkt. So umfassen beispielsweise Bereichsangaben stets alle - nicht genannten - Zwischenwerte und alle denkbaren Teilintervalle.

Die Ausführungsbeispiele sind in den Figuren schematisch dargestellt. Gleiche Bezugsziffern in den einzelnen Figuren bezeichnen dabei gleiche oder funktionsgleiche bzw. hinsichtlich ihrer Funktionen einander entsprechende Elemente. Im Einzelnen zeigt:
- Fig. 1: eine schematische Querschnittansicht durch einen Doppelkurbelwellenmotor, ohne Phasenverschiebung der Kurbelwellen gegeneinander;
- Fig. 2: eine schematische Querschnittsansicht durch einen erfindungsgemäßen Doppelkurbelwellenmotor, wobei beide Kurbelwellen gegeneinander phasenverschoben sind;
- Fig. 3: eine Darstellung der Kinematik des Doppelkurbelwellenmotors;
- Fig. 4: eine Darstellung des zusätzlichen Kolbenhubs eines erfindungsgemäßen Motors in Abhängigkeit von der Phasenverschiebung der beiden Kurbelwellen gegeneinander;

- Fig.5: eine Darstellung des Verdichtungsverhältnisses eines erfindungsgemäßen Motors in Abhängigkeit von der Phasenverschiebung der beiden Kurbelwellen gegeneinander;
- Fig. 6: eine Darstellung des thermischen Wirkungsgrades eines erfindungsgemäßen Motors in Abhängigkeit von der Phasenverschiebung der beiden Kurbelwellen gegeneinander;
- Fig. 7: eine schematische Ansicht einer bevorzugten Ausführungsform der Mittel zur Phasenverschiebung der Kurbelwellen; und
- Fig. 8: eine schematische Ansicht einer weiteren Ausführungsform der Mittel zur Phasenverschiebung der Kurbelwellen.

Fig. 1 zeigt einen schematischen Querschnitt durch einen Doppelkurbelwellenmotor, wie er in EP 2 426 336 A2 beschrieben ist. Die beiden Kurbelwellen 3 und 4 sind mittels der Synchronisationszahnräder 1 und 2 miteinander synchronisiert und in den schematisch angedeuteten Lagern 3a, 4a gelagert. Der schematisch angedeutete Kurbelarm 15 endet in einem Kurbelzapfen 14 und dreht sich synchron mit dem Synchronisationszahnrad 2. Ein entsprechender Kurbelzapfen 13 ist am Synchronisationszahnrad 1 ausgebildet. An den Kurbelzapfen 13, 14 greifen Pleuel 5, 6 an. Die beiden Pleuel 5, 6 enden in Schwenklagern 11 bzw. 12, die in dem Ausgleichselement 7 vorgesehen sind. Das Ausgleichselement 7 gleicht ggf. vorhandenes Spiel und leichte Entsynchronisierungen der beiden Kurbelwellen, wie in EP 2 426 336 A2 beschrieben, aus. Das Ausgleichselement 7 ist am Kolben 8 vorgesehen. Dieser begrenzt den Verbrennungsraum 9 im Zylinder 10.

In dieser Figur sind die beiden Kurbelwellen nicht gegeneinander phasenverschoben. Der Verbrennungsraum 9, der im oberen Totpunkt oberhalb des Kolbens vorhanden ist, ist so klein wie möglich, daher die Verdichtung maximal. Bei einem erfindungsgemäßen Motor, der außerdem über Mittel zur Phasenverschiebung der beiden Kurbelwellen gegeneinander verfügt, liegt dieser Zustand zweckmäßigerweise beim Teillastbetrieb vor, für den der Motor optimiert sein kann.

In Fig. 2 ist dagegen ein schematischer Querschnitt durch einen erfindungsgemäßen Doppelkurbelwellenmotor gezeigt, der neben den in EP 2 426 336 A2 beschriebenen Merkmalen außerdem über Mittel zur Phasenverschiebung der beiden Kurbelwellen 3 und 4 gegeneinander verfügt. Diese Mittel haben in der Figur eine Phasenverschiebung um den Winkel ϕ₂ eingestellt. Dadurch wird das linke Pleuel 5 etwas abgesenkt. Das Ausgleichselement 7 verkippt sich dadurch um den Winkel ϕ₁, wodurch verhindert wird, dass sich der Kolben 8 verkippt. Zudem wird dadurch der Kolben 8 gegenüber der Situation bei nicht phasenverschobenen Kurbelwellen abgesenkt. Das Ausgleichselement 7 mittelt effektiv die Position der beiden Pleuel 5 und 6, so dass auch der effektive obere Totpunkt abgesenkt ist. Der Verbrennungsraum 9 oberhalb des Kolbens 8 ist erkennbar größer, die Verdichtung ist gegenüber dem Zustand bei nicht phasenverschobenen Kurbelwellen reduziert. Zweckmäßigerweise werden die Mittel zur Phasenverschiebung der beiden Kurbelwellen so eingestellt, dass der Winkel ϕ₂ bei Vollast maximal ist.

Fig. 3 zeigt ein Diagramm, in dem die Kinematik des Doppelkurbelwellen-Triebes mit und ohne Phasenverschiebung und im Vergleich zu einem herkömmlichen Motor mit einer Kurbelwelle dargestellt ist. Alle Kurven beschreiben dabei den Abstand der kleinen Pleuelaugen (obere Lager der Pleuel) von der jeweils zugehörigen Kurbelwellenachse. Die beiden gestrichelten Kurven beschreiben dabei die beiden Pleuel eines Doppelkurbelwellenmotors, wobei die beiden Kurbelwellen um 20° gegeneinander phasenverschoben sind. Die durchgezogene Linie beschreibt die resultierende (gemittelte) Kurve, gemessen in der Mittelachse des Ausgleichselements. Man sieht deutlich, dass aufgrund der Phasenverschiebung der effektive Hub abnimmt. Zum Vergleich beschreibt die strichpunktierte Kurve die Situation bei einem herkömmlichen Motor mit nur einer Kurbelwelle. Man erkennt deutlich, dass die Kinematik eine andere ist, insbesondere, dass beim Doppelkurbelwellenmotor die Auf- und Abwärtsbewegungen des Kolbens unterschiedlich sind.

Fig. 4 zeigt beispielhaft den zusätzlichen Kolbenhub eines erfindungsgemäßen Doppelkurbelwellenmotors in Abhängigkeit von der Phasenverschiebung der Kurbelwellen gegeneinander. Dabei ist zu beachten, dass der Kolbenhub durch die Phasenverschiebung reduziert wird. Bei maximaler Phasenverschiebung (in diesem Beispiel sind das 35°) ist der Kolbenhub insgesamt minimal. Der zusätzliche Kolbenhub wird in diesem Fall also als Null definiert. Ohne Phasenverschiebung (0°) ist demgegenüber der Kolbenhub maximal, was in diesem Beispiel zusätzliche 2,5 mm bedeutet.

In Fig. 5 ist beispielhaft das erzielte Verdichtungsverhältnis in einem erfindungsgemäßen Doppelkurbelwellenmotor in Abhängigkeit von der Phasenverschiebung der Kurbelwellen gegeneinander dargestellt. In diesem Fall schwankt das Verdichtungsverhältnis zwischen 25:1 (Phasenverschiebung 0°) und 16:1 (Phasenverschiebung 35°). Verwendet man die bekannte Faustformel, nach der ein Punkt mehr in der Verdichtung 2 % Kraftstofferspamis bewirkt, so können bei einem solchen Motor, der unter Volllastbedingungen z. B. auf eine Verdichtung von 16:1 beschränkt ist, im Teillast-Bereich 9 Punkte in der Verdichtung gewonnen werden. Dies entspricht einer Kraftstoffersparnis von etwa 18%.

Fig. 6 zeigt beispielhaft den thermischen Wirkungsgrad eines erfindungsgemäßen Doppelkurbelwellenmotors in Abhängigkeit von der Phasenverschiebung der Kurbelwellen gegeneinander. Es ist klar erkennbar, dass die Phasenverschiebung durch Senkung des Verdichtungsverhältnisses den Wirkungsgrad absenkt. Dies ist in der praktischen Anwendung akzeptabel, da die maximale Phasenverschiebung zweckmäßigerweise bei Volllastbedingungen erfolgt, die minimale Phasenverschiebung, die hingegen den besten Wirkungsgrad ermöglicht, dem Teillastbetrieb vorbehalten bleibt, der bei typischen Fahrzeuganwendungen weitaus häufiger und für längere Zeiträume vorliegt. Für diese Situationen wird also der Wirkungsgrad erhöht, und zwar im vorliegenden Beispiel um bis zu 20% (von 0,4 auf 0,5).

In Fig. 7 ist eine bevorzugte Ausführungsform der Mittel zur Phasenverschiebung der Kurbelwellen gegeneinander schematisch dargestellt. In dieser Ausführungsform trägt jede Kurbelwelle ein Synchronisationszahnrad, wobei die beiden Synchronisationszahnräder miteinander in Eingriff sind, um die beiden Kurbelwellen zu synchronisieren. Eine der beiden Kurbelwellen 50 trägt ein Synchronisationszahnrad 60, welches nicht fest mit der Kurbelwelle 50 verbunden ist, sondern um diese rotieren kann. Es kann aber nicht längs der Kurbelwelle 50 verschoben werden. Dieses Synchronisationszahnrad 60 steht mit dem Synchronisationszahnrad der anderen Kurbelwelle (nicht dargestellt) im Eingriff. Mindestens ein Verbindungselement 70 ist so an der Kurbelwelle 50 montiert, dass es mit der Kurbelwelle 50 rotiert, aber in Längsrichtung verschiebbar ist.

Entsprechende Mittel 80 zum Verschieben des Verbindungselements 70 entlang der Achse der Kurbelwelle 50 sind vorgesehen, die das Verbindungselement 70 gegen das Synchronisationszahnrad 60 pressen können und dieses somit fest an die Rotation der Kurbelwelle 50 koppeln. Diese Mittel 80 können z. B. ein hydraulischer oder elektrischer Versteller sein. In Fig. 5 ist die hydraulische Variante schematisch dargestellt. Durch die Zentralölbohrung 82 in der Kurbelwelle 50 wird Öl mit einem drehzahlabhängigen Förderdruck gefördert. Steigt die Drehzahl an, so erhöht sich der durch die Ölpumpe erzeugte Druck in der Zentralölbohrung 82 der Kurbelwelle und somit auch in der Hydraulikkammer 84 (in Fig.5 nur im Schnitt dargestellt), die über eine Zuleitung 86 mit der Zentralölbohrung 82 verbunden ist. Durch den Druckanstieg in der Hydraulikkammer 84 wird das Verbindungselement 70 in Richtung des Synchronisationszahnrads 60 verschoben und dieses damit verstellt.

Das Verbindungselement 70 weist dazu an seinem dem Synchronisationszahnrad 60 zugewandten Ende eine Rampe 90 auf. Das Synchronisationszahnrad 60 hat eine komplementär ausgestaltete Rampe 95. Die beiden Rampen 90, 95 sind derart angeordnet, dass sie formschlüssig aneinander angreifen können. Je nach Stellung des Verbindungselements 70 entlang der Achse der Kurbelwelle 50 wird das Synchronisationszahnrad 60 also in mehr oder weniger verdrehter Stellung an der Kurbelwelle 50 fixiert, wodurch gegenüber der anderen Kurbelwelle, deren Synchronisationszahnrad in herkömmlicher Weise fest mit ihr verbunden ist, eine Phasenverschiebung erzielt wird.

Eine weitere Ausführungsform der Mittel zur Phasenverschiebung der Kurbelwellen gegeneinander ist ein Flügelzellenversteller, wie in Fig. 8 in einem Schnitt quer zur Kurbelwelle 50 dargestellt. Hierbei werden die radial angeordneten Hydraulikkammern 84 wie zuvor beschrieben über Zuleitungen 86 von der Zentralölbohrung (in dieser Fig. nicht dargestellt) der Kurbelwelle 50 aus mit Öl beaufschlagt. Wird der Öldruck erhöht, werden die Flügelelemente 100 und die Zapfen 102 des Synchronisationszahnrads 60 auseinander gedrückt. Dadurch kommt es zu einer relativen Phasenverschiebung zwischen der Kurbelwelle 50 und dem Synchronisationszahnrad 60.

### Glossar

### Doppelkurbelwellenmotor

Verbrennungsmotor mit zwei Kurbelwellen, wobei in jedem Zylinder ein Kolben angeordnet ist, der mittels zweier Pleuel jeweils auf beide Kurbelwellen wirkt.

### Verbrennungsmotor

Ein Verbrennungsmotor ist eine Verbrennungskraftmaschine, die chemische Energie eines Kraftstoffs durch Verbrennung in mechanische Arbeit umwandelt. Die Verbrennung findet dabei im Brennraum statt, in dem ein Gemisch aus Kraftstoff und Umgebungsluft gezündet wird. Die Wärmeausdehnung des durch die Verbrennung heißen Gases wird genutzt, um einen Kolben zu bewegen. Geläufige Beispiele für Verbrennungsmotoren sind der Ottomotor und der Dieselmotor, z.B. in Automobilen.

### Phasenverschiebung

Beim Doppelkurbelwellenmotor ist unter Phasenverschiebung folgendes zu verstehen: Die beiden Kurbelwellen laufen gleichphasig, wenn die zugehörigen Pleuel eines Zylinders jeweils gleichzeitig ihre höchste Position erreichen. Der Kolben befindet sich dann in seinem oberen Totpunkt. Erreichen die beiden Pleuel eines Zylinders ihre höchste Position zu unterschiedlichen Zeitpunkten, so hat das eine Pleuel noch einen Winkel (der positiv oder negativ sein kann) bis zu seiner höchsten Position zurückzulegen, wenn das andere sich gerade in seiner höchsten Position befindet. Dieser Winkel ist die Phasenverschiebung der beiden Kurbelwellen.

### Verdichtungsverhältnis

Als Verdichtungsverhältnis bezeichnet man bei Verbrennungsmotoren das Verhältnis des gesamten Zylinderraumes vor der Verdichtung zum verbliebenen Raum nach der Verdichtung. Mit höherem Verdichtungsverhältnis steigt der Wirkungsgrad an, gleichzeitig nimmt bei Ottomotoren allerdings auch die Klopfneigung zu. Das Klopfen kann wiederum durch Benzin mit höherer Oktanzahl, Optimierung der Brennraumform oder den Einsatz mehrerer Zündkerzen reduziert werden. Als grober Anhaltswert für den Kraftstoffverbrauch gilt: eine Erhöhung des Verdichtungsverhältnisses um einen Punkt verringert den Verbrauch um etwa 2%. (Nach http://de.wikipedia.org/wiki/Verdichtungsverh%C3%A4ltnis)

**Bezugszeichen**

| | |
|---|---|
| 1 | Synchronisationszahnrad (links) |
| 2 | Synchronisationszahnrad (rechts) |
| 3 | Kurbelwelle (links) |
| 4 | Kurbelwelle (rechts) |
| 5 | Pleuelstange (links) |
| 6 | Pleuelstange (rechts) |
| 7 | Ausgleichs- bzw. Lagerelement |
| 8 | (Hub-)Kolben |
| 9 | Verbrennungsraum |
| 10 | Zylinder |
| 11 | Schwenklager (links) |
| 12 | Schwenklager (rechts) |
| 13 | Kurbelzapfen (links) |
| 14 | Kurbelzapfen (rechts) |
| 15 | Kurbelarm |
| 50 | Kurbelwelle |
| 60 | Synchronisationszahnrad |
| 70 | Verbindungselement |
| 80 | Mittel zum Verschieben des Verbindungselements 70 |
| 82 | Zentralölbohrung der Kurbelwelle |
| 84 | Hydraulikkammer |
| 86 | Zuleitung zur Hydraulikkammer |
| 90 | Rampe des Verbindungselements 70 |
| 95 | Rampe des Synchronisationszahnrads 60 |
| 100 | Flügelelemente |
| 102 | Zapfen |

### zitierte Literatur

DE 103 48 345 B4
EP 2 426 336 A2
US 5,329,893
US 2005/0028760 A1
WO 01/23722 A1
DE 10 2004 051 012 A1
WO 2007/081222 A1
DE 103 09 651 A1
DE 103 09 652 A1
EP 1 247 958 A1
WO 2008/099018 A1

## Patentansprüche

1. Doppelkurbelwellen-Verbrennungsmotor mit:
a) mindestens einem Zylinder, in dem ein Hubkolben (8) hin- und herbewegbar angeordnet ist;
b) einer ersten Kurbelwelle (3);
c) einer zweiten Kurbelwelle (4);
d) wobei die erste Kurbelwelle (3) und die zweite Kurbelwelle (4) zueinander parallel verlaufen und sich gegensinnig synchron drehen;
e) wobei dem Hubkolben (8) ein erstes und ein zweites Pleuel (5, 6) zugeordnet sind,
e1) wobei das erste Pleuel (5) mit seinem ersten Ende in einem ersten Schwenklager um eine erste Pleuelschwenkachse schwenkbar gelagert ist und mit seinem zweiten Ende an einem Kurbelzapfen der ersten Kurbelwelle (3) drehbar gelagert ist; und
e2) wobei das zweite Pleuel (6) mit seinem ersten Ende in einem zweiten Schwenklager um eine zweite Pleuelschwenkachse schwenkbar gelagert ist und mit seinem zweiten Ende an einem Kurbelzapfen der zweiten Kurbelwelle (4) drehbar gelagert ist;
f) einem Lagerelement (7);
f1) wobei das Lagerelement (7) am Hubkolben (8) um eine Lagerschwenkachse schwenkbar gelagert ist, die parallel zu den Pleuelschwenkachsen verläuft;
f2) wobei das erste und zweite Schwenklager an dem Lagerelement (7) vorgesehen sind;
**gekennzeichnet durch**
g) Mittel zur Phasenverschiebung der beiden Kurbelwellen (3, 4) gegeneinander.

2. Doppelkurbelwellenmotor nach Anspruch 1,
**dadurch gekennzeichnet,**
a) **dass** jede Kurbelwelle (50) ein Synchronisationszahnrad (60) trägt, wobei die beiden Synchronisationszahnräder miteinander in Eingriff sind, um die beiden Kurbelwellen zu synchronisieren;
b) wobei eine der beiden Kurbelwellen (50) ein Synchronisationszahnrad (60) trägt, welches um die Achse der Kurbelwelle rotieren kann;
c) **dass** diese Kurbelwelle (50) ferner ein Verbindungselement (70) aufweist, welches entlang der Achse der Kurbelwelle (50) verschiebbar ist;
d) **dass** Mittel (80) zum Verschieben des Verbindungselements (70) entlang der Achse der Kurbelwelle (50) vorgesehen sind, die das Verbindungselement (70) gegen das Synchronisationszahnrad (60) pressen können;
e) **dass** das Verbindungselement (70) eine Rampe (90) aufweist;
f) **dass** das Synchronisationszahnrad (60) eine Rampe (95) aufweist;
g) **dass** die Rampe des Verbindungselements (70) und die Rampe des Synchronisationszahnrads (60) derart angeordnet sind, dass sie formschlüssig aneinander angreifen; und
h) **dass** mittels der Mittel zum Verschieben des Verbindungselements (70) und der beiden Rampen die Winkelstellung des Synchronisationszahnrads (60) auf der Kurbelwelle variiert werden kann.

3. Doppelkurbelwellenmotor nach Anspruch 1,
**dadurch gekennzeichnet,**
a) **dass** jede Kurbelwelle ein Synchronisationszahnrad trägt, wobei die beiden Synchronisationszahnräder miteinander in Eingriff sind, um die beiden Kurbelwellen zu synchronisieren;
b) wobei eine der beiden Kurbelwellen ein Synchronisationszahnrad trägt, welches um die Achse der Kurbelwelle rotieren kann;
c) **dass** die Winkelstellung dieses Synchronisationszahnrads bezogen auf diese Kurbelwelle hydraulisch variiert werden kann.
